# EUROPÄISCHE PATENTSCHRIFT

(11) **EP 2 789 906 B1**
(45) Veröffentlichungstag und Bekanntmachung des Hinweises auf die Patenterteilung: **05.07.2017**
(21) Anmeldenummer: 14164215.7
(22) Anmeldetag: 10.04.2014
(51) Int. Cl.: F21V 19/00, F21V 29/70, F21K 9/278, F21Y 103/10, F21Y 115/10

(54) **Leuchteinrichtung**
Illumination device
DISPOSITIF D'ÉCLAIRAGE

(30) Priorität: 11.04.2013 EP 13163351; 15.07.2013 DE 102013213789
(43) Veröffentlichungstag der Anmeldung: 15.10.2014
(73) Patentinhaber: RIDI Leuchten GmbH, 72417 Jungingen (DE)
(72) Erfinder: Mania, Dirk, 72379 Hechingen-Stetten (DE); Lebherz, Andreas, 72336 Balingen-Weilstetten (DE)
(74) Vertreter: BRP Renaud & Partner mbB Rechtsanwälte Patentanwälte Steuerberater

(56) Entgegenhaltungen:
- WO-A1-2012/019535
- DE-A1-102010 062 331
- US-A1- 2013 050 999

## Beschreibung

Die vorliegende Erfindung betrifft eine Leuchteinrichtung mit den Merkmalen des Oberbegriffs des Anspruchs 1 und einen Platinenträger für eine solche Leuchteinrichtung.

Eine Leuchte umfasst üblicherweise ein Leuchtengehäuse, an dem mittels entsprechender Fassungen und/oder Halterungen zumindest eine Leuchteinrichtung oder Lampe angebracht werden kann. Herkömmliche Leuchteinrichtungen sind beispielsweise Glühbirnen und Leuchtstoffröhren. Um bei Leuchten Energie einzusparen, kommen vermehrt Leuchteinrichtungen zum Einsatz, die als Leuchtmittel mehrere LEDs aufweisen. LEDs steht dabei für lichtemittierende Diode. LEDs sollen im vorliegenden Zusammenhang auch OLEDs umfassen, wobei OLED für organische LED steht.

LEDs werden dabei üblicherweise an einer Platine angebracht, wobei die jeweilige Platine dann mehrere LEDs trägt. Auch im Betrieb von Leuchteinrichtungen auf LED-Basis entsteht Wärme, die abgeführt werden muss, um für die LEDs eine möglichst hohe Lebensdauer zu erzielen. Die jeweilige Platine kann hierzu an einem Platinenträger befestigt werden, über den die anfallende Wärme abgegleitet werden kann. Von entscheidender Bedeutung ist dabei die Wärmeübertragung von der jeweiligen Platine auf den Platinenträger. Um eine möglichst hohe Wärmeübertragung zwischen Platine und Platinenträger zu erreichen, kann ein vergleichsweise hoher Aufwand betrieben werden. Beispielsweise ist es möglich, zwischen der Platine und dem Platinenträger eine Wärmeleitpaste anzuordnen. Ferner ist es grundsätzlich möglich, die Platine mit dem Platinenträger zu verschrauben, wodurch eine Anpressung der Platine an den Platinenträger erzielbar ist, was den Wärmeübergang verbessert. Das Anbringen einer Wärmeleitschicht und/oder das Setzen von Schrauben ist jedoch mit einem vergleichsweise hohen Aufwand verbunden.

Eine gattungsgemäße Leuchteinrichtung ist aus der US 2013/0050999 A1 bekannt. Sie weist eine längliche und geradlinige Platine, die an ihrer Vorderseite mehrere LEDs trägt, und einen länglichen und geradlinigen Platinenträger auf, an dem die jeweilige Platine befestigt ist. Der Platinenträger weist einen Haltebereich zur Aufnahme der Platine auf. Der Platinenträger weist entlang von sich gegenüberliegenden Längsseiten des jeweiligen Haltebereichs Halteelemente auf, die zum Befestigen und Andrücken der jeweiligen Platine am Platinenträger plastisch umgeformt sind, so dass sie jeweils einen Längsseitenrand der jeweiligen Platine übergreifen. Das jeweilige Halteelement weist einen den jeweiligen Längsseitenrand der Platine umgreifenden Greifbereich und einen den Greifbereich mit dem Platinenträger verbindenden Umformbereich auf, wobei die plastische Umformung des jeweiligen Halteelements zum Festlegen der jeweiligen Platine am Platinenträger weitgehend im Umformbereich erfolgt. Die Rückseite der jeweiligen Platine ist eben ausgestaltet. Bei der bekannten Leuchteinrichtung besitzt das jeweilige Halteelement im Greifbereich und im Umformbereich dieselbe Wandstärke.

Aus der US 2011/0192586 A1 ist eine ähnliche Leuchteinrichtung bekannt, bei welcher der Haltebereich im Querschnitt zur Platine hin konvex gekrümmt ist, um einen intensiven, flächigen Kontakt zwischen Haltebereich und Platine zu erzeugen.

Die vorliegende Erfindung beschäftigt sich mit dem Problem, für eine Leuchteinrichtung der eingangs genannten Art bzw. für einen zugehörigen Platinenträgereine verbesserte Ausführungsform anzugeben, die sich insbesondere durch einen reduzierten Herstellungsaufwand auszeichnet. Außerdem soll eine möglicht effiziente Wärmeübertragung zwischen der jeweiligen Platine und dem Platinenträger realisiert werden.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, den Platinenträger am jeweiligen Haltebereich mit Halteelementen auszustatten, die durch plastische Umformung die jeweilige Platine seitlich bzw. randseitig übergreifen und gegen den Haltebereich andrücken. Gleichzeitig wird die jeweilige Platine dadurch am Platinenträger fixiert. Das plastische Umformen derartiger Halteelemente lässt sich besonders einfach und somit preiswert realisieren. Gleichzeitig wird durch das Andrücken der Platine gegen den Haltebereich eine intensive Wärmeübertragung ermöglicht.

Entsprechend einer vorteilhaften Ausführungsform können die Halteelemente des jeweiligen Haltebereichs durch wenigstens zwei Haltestege gebildet sein, die sich an den Längsseiten des jeweiligen Haltebereichs gegenüberliegen und die sich jeweils entlang der jeweiligen Längsseite unterbrechungsfrei erstrecken. Hierdurch lässt sich entlang des jeweiligen Halteelements ein linienförmiges Niederdrücken der Platine im jeweiligen Abschnitt des Längsseitenrands gegen den Haltebereich des Platinenträgers erzeugen, was die Wärmeübertragung verbessert. Sofern die Platine geradlinig und länglich ausgestaltet ist, führt das Andrücken der Platine an beiden Längsseitenrändern gegen den Haltebereich dazu, dass die Platine auch zwischen diesen Längsseitenrändern flächig gegen den Haltebereich angedrückt wird, wodurch eine besonders intensive Wärmeübertragung zwischen Platine und Platinenträger erzielbar ist. Das linienförmige Niederdrücken der Platine mittels derartiger Haltestege unterscheidet sich somit signifikant von einem punktförmigen Niederdrücken, dass beispielsweise mit Hilfe von Schrauben realisierbar ist.

Entsprechend einer vorteilhaften Weiterbildung kann vorgesehen sein, dass an jeder Längsseite des jeweiligen Haltebereichs nur ein solcher Haltesteg angeordnet ist. Somit sind je Platine bzw. je Haltebereich insgesamt nur zwei derartige Haltestege vorgesehen. Hierdurch vereinfachen sich die Herstellung und die Montage.

Gemäß einer bevorzugten Weiterbildung kann sich dabei der jeweilige Haltesteg zumindest von dem einen Querseitenrand oder Längsende der jeweiligen Platine bis zum anderen Querseitenrand oder Längsende der jeweiligen Platine erstrecken. Mit anderen Worten, die beiden sich gegenüberliegenden Haltestege erstrecken sich zumindest über die gesamte Länge der jeweiligen Platine. Vorzugsweise erstrecken sich die beiden, sich gegenüberliegenden Haltestege über die gesamte Länge des Platinenträgers. Sofern im jeweiligen Haltebereich zwei oder mehr Platinen in der Längsrichtung des Platinenträgers hintereinander angeordnet werden, können somit mit Hilfe der beiden durchgehenden Haltestege alle Platinen am Platinenträger festgelegt und dagegen vorgespannt werden.

Es hat sich gezeigt, dass durch das intensive Andrücken der plastisch umgeformten Halteelemente, insbesondere der durchgehenden Haltestege, eine besonders effiziente Wärmeübertragung zwischen der jeweiligen Platine und dem Platinenträger erzielbar ist, so dass insbesondere auch auf eine Wärmeleitpaste zwischen Platine und Platinenträger verzichtet werden kann. Hierdurch vereinfacht sich die Herstellung der jeweiligen Leuchteinrichtung. Insoweit liegt auch eine unmittelbare Kontaktierung zwischen der Rückseite der Platine mit dem Haltebereich des Platinenträgers vor, wenn auf eine derartige Wärmeleitpaste verzichtet wird. Grundsätzlich ist jedoch vorstellbar, dennoch zur Optimierung eine Wärmeleitpaste zwischen der Platine und dem Haltebereich anzuordnen. Durch die hohe Anpressung wird hierbei jedoch nur vergleichsweise wenig Wärmeleitpaste benötigt.

Bei einer anderen Ausführungsform kann das jeweilige Halteelement an einem den jeweiligen Haltebereich aufweisenden Körper des Platinenträgers integral ausgeformt sein. Bei dieser Bauweise bilden die Halteelemente und insbesondere die Haltestege somit keine separaten Bauteile, die am Platinenträger befestigt werden müssen. Durch die integrale Ausformung der Halteelemente am Platinenträger vereinfacht sich somit die Herstellung der Leuchteinrichtung.

Besonders vorteilhaft ist eine Ausführungsform, bei welcher der Platinenträger einen Körper aufweist, der den jeweiligen Haltebereich besitzt und der durch ein Strangprofil gebildet ist. Ein derartiges Strangprofil lässt sich besonders einfach durch ein Strangpressverfahren herstellen. Bei einem solchen Strangprofil lassen sich auch die Halteelemente, vorzugsweise die durchgehenden Haltestege, besonders einfach bereits im Rahmen der Herstellung des Strangprofils berücksichtigen. Dementsprechend entsteht bei der Ausformung der Halteelemente kein zusätzlicher Herstellungsaufwand, was die Kosten zur Herstellung der Leuchteinrichtung reduziert.

Besonders vorteilhaft ist der Platinenträger mit einem metallischen Körper ausgestattet, der den jeweiligen Haltebereich besitzt. Durch einen derartigen metallischen Körper eignet sich der Platinenträger in besonderer Weise zum Aufnehmen und Abführen von Wärme. Insbesondere kann der Platinenträger hierbei als Kühlkörper ausgestaltet sein. Besonders geeignete Metalle sind hierbei Leichtmetalle bzw. Leichtmetalllegierungen, die sich durch einen besonders hohen Wärmeleitkoeffizienten auszeichnen. Beispielsweise kann der Platinenträger aus Aluminium bzw. aus einer Aluminiumlegierung hergestellt sein.

Besonders bevorzugt ist somit eine Ausführungsform, bei welcher der Platinenträger ein metallisches Strangprofil besitzt, an dem die stegförmigen Halteelemente integral ausgeformt sind.

Erfindungsgemäß weist das jeweilige Halteelement einen den jeweiligen Längsseitenrand der Platine umgreifenden Greifbereich und einen den Greifbereich mit dem Platinenträger verbindenden Umformbereich auf. Die Umformung des jeweiligen Halteelements, die zum Festlegen der jeweiligen Platine am Platinenträger führt, erfolgt dann weitgehend, vorzugsweise ausschließlich, im Umformbereich. Auf diese Weise kann eine vorbestimmte Geometrie der Halteelemente im Greifbereich trotz der plastischen Umformung beibehalten werden, da diese weitgehend im Umformbereich stattfindet. Dementsprechend ist beispielsweise denkbar, dem Greifbereich eine zusätzliche Funktionalität zuzuordnen. Beispielsweise kann der Greifbereich auch eine Rastkontur besitzen, an der eine Abdeckung einrastbar ist, die am jeweiligen Platinenträger den Haltebereich abdeckt.

Erfindungsgemäß ist eine quer zur Längsrichtung des Platinenträgers gemessene Wandstärke des jeweiligen Halteelements im Umformbereich kleiner als im Greifbereich. Auf diese Weise ist es möglich, dass zum Umformen des jeweiligen Halteelements ein entsprechendes Umformwerkzeug am Greifbereich angreift und dennoch die Umformung weitgehend im Umformbereich stattfindet, da der stärker dimensionierte Greifbereich die Umformkräfte in den schwächer dimensionierten Umformbereich übertragen kann, so dass die plastische Umformung weitgehend im Umformbereich erfolgt.

Erfindungsgemäß ist die Rückseite der jeweiligen Platine eben ausgestaltet, während der Haltebereich im Querschnitt mit einer zur Platine hin konvexen Krümmung ausgestattet ist, was durch das randseitige Niederdrücken mit den Halteelementen zu einer entsprechenden Durchbiegung und Krümmung der Platine führt. Hierdurch kann die Platine bezüglich ihres Querschnitts in einem mittleren Bereich mit erhöhter Andruckkraft gegen den Haltebereich angedrückt werden, was dort die Wärmeübertragung verbessert. Aufgrund der relativ hohen Steifigkeit üblicher Platinenwerkstoffe reicht eine geringe oder schwache Krümmung mit großem Krümmungsradius für eine hinreichende Flächenpressung aus.

Zweckmäßig ist die jeweilige Platine flach, wodurch die Halteelemente quer zur Längsrichtung des Platinenträgers nicht besonders groß bauen müssen, um durch Umformung die Platine seitlich übergreifen zu können. Auch hierdurch vereinfacht sich die Realisierung der hier vorgestellten Bauweise.

Im vorliegenden Zusammenhang wird unter einem "geradlinigen Körper" ein Körper verstanden, dessen Längsmittelachse koaxial zu einer Geraden verläuft. Unter einem "länglichen Körper" wird in vorliegendem Zusammenhang ein Körper verstanden, dessen in seiner Längsrichtung gemessene Länge größer ist als dessen quer zur Längsrichtung gemessene Breite und Höhe. Insbesondere ist ein länglicher Körper mindestens doppelt, vorzugsweise mindestens zehnmal, länger als breit und als hoch. Unter einem "flachen Körper" wird im vorliegenden Zusammenhang ein Körper verstanden, der quer zu seiner Längsrichtung einen Querschnitt besitzt, dessen Breite größer ist als dessen Höhe. Vorzugsweise ist der flache Körper in seinem Querschnitt mindestens doppelt, vorzugsweise mindestens zehnmal, breiter als hoch.

Bei einer anderen vorteilhaften Ausführungsform können die LEDs an der jeweiligen Platine entlang wenigstens einer sich in der Längsrichtung der Platine erstreckenden geradlinigen Reihe angeordnet sein. Vorzugsweise kann vorgesehen sein, dass an der länglichen und geradlinigen Platine nur eine einzige LED-Reihe vorgesehen ist, die dann an der Platine bezüglich ihres Querschnitts mittig angeordnet ist. Hierdurch kann durch die Anpressung der Platine entlang ihrer Längsseitenränder eine symmetrische Kontaktierung mit dem Haltebereich und somit eine symmetrische Wärmeabgabe an den Platinenträger realisiert werden. Durch den vorstehend genannten gekrümmten Haltebereich kann in diesem Fall die Wärmeübertragung gezielt im Bereich der LED-Reihe verbessert werden, also dort, wo die Wärme bevorzugt entsteht.

Bei einer anderen vorteilhaften Ausführungsform kann das jeweilige Halteelement eine Höhe aufweisen, die von einem mit dem Platinenträger verbundenen festen Ende des jeweiligen Halteelements bis zu einem vom festen Ende entfernten freien Ende des jeweiligen Halteelements gemessen ist und die größer ist als eine Dicke bzw. Höhe der jeweiligen Platine. Hierdurch ist sichergestellt, dass das jeweilige Halteelement die jeweilige Platine randseitig so weit übergreifen kann, dass das jeweilige Halteelement die Platine an ihrer Vorderseite kontaktiert, um sie mit der Rückseite gegen den Haltebereich anzudrücken.

Ein erfindungsgemäßer Platinenträger, der sich zum Herstellen einer Leuchteinrichtung der vorstehend beschriebenen Art eignet, besitzt zumindest einen Haltebereich, in dem zumindest eine Platine anbringbar ist, die mehrere LEDs aufweisen kann. Ferner besitzt der Platinenträger entlang von sich gegenüberliegenden Längsseiten des jeweiligen Haltebereichs Halteelemente zum Festlegen der jeweiligen Platine am Platinenträger. Die Halteelement stehen dabei von einem Körper des Platinenträger Leuchteinrichtung des Platinenträgers ab und sind so dimensioniert, dass sie zum Befestigen und Anpressen einer im jeweiligen Haltebereich angeordneten Platine am Platinenträger plastisch umformbar sind, und zwar derart, dass sie einen Längsseitenrand der jeweiligen Platine übergreifen. Auch hier weist das jeweilige Halteelement einen Greifbereich und einen Umformbereich auf, wobei die Wandstärke des Halteelements im Umformbereich kleiner ist als im Greifbereich.

Ein nicht erfindungsgemäßes Verfahren zum Herstellen einer Leuchteinrichtung der vorstehend beschriebenen Art kann so durchgeführt werden, dass zunächst die jeweilige Platine in den jeweiligen Haltebereich des Platinenträgers eingelegt wird, wobei sich die Halteelemente in einem unverformten Ausgangszustand befinden, der das Einsetzen der jeweiligen Platine in den jeweiligen Haltebereich ermöglicht. Insbesondere lässt sich der Platinenträger als Strangprofil bereits so herstellen, dass sich die Halteelemente in diesem Ausgangszustand befinden. Beim Verfahren werden nun nach dem Einlegen der jeweiligen Platine in den jeweiligen Haltebereich die Halteelemente plastisch umgeformt, und zwar derart, dass sie jeweils einen Längsseitenrand der jeweiligen Platine übergreifen und dabei die jeweilige Platine gegen den Haltebereich andrücken. Hierdurch wird die jeweilige Platine am Platinenträger fixiert und gleichzeitig dagegen vorgespannt, wodurch eine besonders intensive Wärmeübertragung zwischen Platine und Platinenträger erreicht wird.

Entsprechend einer vorteilhaften Ausführungsform des Verfahrens kann das Umformen der Halteelemente durch Rollieren erfolgen. Hierbei rollt ein entsprechendes Rollierwerkzeug entlang des Haltebereichs ab, wobei es die Halteelemente gleichförmig umformt. Ein derartiges Rollierverfahren lässt sich besonders einfach automatisieren, wodurch die Herstellung besonders effizient realisierbar ist.

Der Platinenträger kann beispielsweise einen Geräteträger einer Leuchte bilden, die ein Tragprofil zur Wand- und Deckenmontage sowie einen solchen Geräteträger aufweist. Hierbei ist die Platine mit den LEDs fest in dem Geräteträger eingebaut. Insoweit handelt es sich bei der hier vorgestellten Leuchteinrichtung um einen Geräteträger einer Leuchte.

Alternativ kann der Platinenträger auch einen Tragkörper einer länglichen und geradlinigen Lampe bilden, die insgesamt über Halterungen und/oder Fassungen an einem Leuchtengehäuse oder an einem Geräteträger montiert werden kann.

Dementsprechend betrifft die vorliegende Erfindung auch eine Lampe, an deren Tragkörper wenigstens eine Platine auf die vorbeschriebene Art befestigt ist. Ferner betrifft die vorliegende Erfindung auch eine Leuchte mit wenigstens einer derartigen Lampe. Außerdem betrifft die vorliegende Erfindung auch eine Leuchte mit einem Geräteträger, an dem wenigstens eine Platine entsprechend der vorstehenden Art befestigt ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: einen Querschnitt einer Leuchte mit Tragprofil und Geräteträger, bei einer einflammigen Ausführungsform der Leuchte,
- Fig. 2: einen Querschnitt der Leuchte ohne Tragprofil, bei einer zweiflammigen Ausführungsform,
- Fig. 3: einen Querschnitt einer Lampe mit einem Tragkörper, bei verschiedenen Zuständen a bis d während der Herstellung.

Entsprechend den Figuren 1 und 2 umfasst eine geradlinige und längliche Leuchte 1, die sich in besonderer Weise zur Herstellung eines Lichtbands, das aus mehreren in ihrer Längsrichtung hintereinander angeordneten derartigen Leuchten 1 besteht, eignet, ein nur in Figur 1 dargestelltes Tragprofil 2 und einen Geräteträger 3.

Das Tragprofil 2 dient zur Wand- oder Deckenmontage der Leuchte 1. Das Tragprofil 2 ist zweckmäßig ein Blechformteil. Im Tragprofil 2 verläuft im Beispiel der Figur 1 eine Stromführungsschiene 4, die an eine externe Stromversorgung angeschlossen ist, wenn die Leuchte 1 ordnungsgemäß montiert ist. Die Stromführungsschiene 4 weist mehrere Eingriffsbereiche 5 auf, in denen mehrere elektrische Leiter 6 angeordnet sind.

Der Geräteträger 3 dient zur Anordnung von elektrischen Verbrauchern sowie weiterer Komponenten. Bei den hier gezeigten Ausführungsformen sind in den Geräteträger 3 elektrische Leuchtmittel 7 integriert, die durch wenigstens eine Platine 8 gebildet sind, an der mehrere LEDs 9 angeordnet sind. Insoweit bildet der gesamte Geräteträger 3 durch die darin integrierten Leuchtmittel 7 eine Leuchteinrichtung 10.

Der Geräteträger 3 weist bei der in Figur 1 gezeigten Ausführungsform an seiner Vorderseite 11 einen einzigen Haltebereich 12 für eine oder mehrere Platinen 8 auf, wodurch die Leuchte 1 in Figur 1 einflammig ausgestaltet ist. Bei der in Figur 2 gezeigten Ausführungsform besitzt der Geräteträger 3 an seiner Vorderseite 11 genau zwei derartige Haltebereiche 12, in denen jeweils wenigstens eine Platine 8 angeordnet ist. Dementsprechend ist die in Figur 2 gezeigte Leuchte 1 zweiflammig. Die Haltebereiche 12 sind im Geräteträger 3 vertieft bzw. in einer Vertiefung 13 angeordnet, die mit einer Lichtoptik 14 bündig zur Vorderseite 11 verschlossen ist. An seiner Rückseite 15 trägt der Geräteträger 3 im Beispiel jeweils ein Anschlusselement 16, das mehrere Steckbereiche 16 aufweist, die im montierten Zustand des Geräteträgers 3 in die Eingriffsbereiche 5 der Stromführungsschiene 4 eingreifen, um dort den jeweils benötigten Leiter 6 elektrisch zu kontaktieren. Gemäß Figur 1 ist der Geräteträger 3 unmittelbar mit dem Tragprofil 2 verrastet. Entsprechende Verrastungen sind in Figur 1 mit 18 bezeichnet. Die jeweilige Verrastung 18 erstreckt sich über die gesamte Länge der Leuchte 1 und weist am Geräteträger 3 und am Tragprofil 2 ausgebildete, zueinander komplementäre Rastkonturen auf, die gleichzeitig eine hinreichende Dichtwirkung realisieren können.

Figur 3d zeigt eine Lampe 19, die austauschbar an einer hier nicht gezeigten Leuchte angebracht werden kann. Die Lampe 19 besitzt einen Tragkörper 20 und eine daran fixierte Abdeckung 21. Der Tragkörper 20 weist ebenfalls einen Haltebereich 12 auf, in dem als Leuchtmittel 7 wieder eine Platine 8 angeordnet ist, die mehrere LEDs 9 trägt. Bei der in Figur 3d gezeigten Lampe 19 definiert somit der Tragkörper 20 ebenfalls eine Leuchteinrichtung 10.

Die Leuchte 1 ist ebenso wie die Lampe 19 geradlinig und länglich konzipiert, wobei eine Längsmittelachse senkrecht zur Zeichnungsebene bzw. senkrecht zur Schnittebene verläuft. Dementsprechend sind bei der Leuchte 1 auch das Tragprofil 2 und der Geräteträger 3 und somit die Leuchteinrichtung 10 geradlinig und länglich konzipiert. Bei der Lampe 19 sind somit auch der Tragkörper 20 und dementsprechend auch die Leuchteinrichtung 10 sowie die Abdeckung 21 geradlinig und länglich konzipiert.

Entsprechend den Figuren 1 bis 3 umfasst die Leuchteinrichtung 10, die bei der Leuchte 1 durch den Geräteträger 3 gebildet ist und die bei der Lampe 19 durch den Tragkörper 20 gebildet ist, somit wenigstens eine geradlinige und längliche Platine 8, die an ihrer Vorderseite die LEDs 9 trägt. Ferner weist die Leuchteinrichtung 10 einen länglichen und geradlinigen Platinenträger 22 auf, der bei der Leuchte 1 dem Grundkörper des Geräteträgers 3, also dem Geräteträger 3 ohne daran angebaute Leuchtmittel 7 entspricht. Bei der Lampe 19 entspricht der Platinenträger 22 dem Tragkörper 20 ohne daran angebrachte Leuchtmittel 7. Am Platinenträger 22 ist somit die jeweilige Platine 8 befestigt. Hierzu besitzt der Platinenträger 22 zumindest einen Haltebereich 12 zur Aufnahme wenigstens einer solchen Platine 8. Der Haltebereich 12 kann dabei komplementär zur Rückseite der jeweiligen Platine 8 geformt sein. Zweckmäßig ist die Platine 8 an ihrer Rückseite eben ausgestaltet. Dementsprechend ist auch der jeweilige Haltebereich 12 eben ausgestaltet, so dass die jeweilige Platine 8 daran flächig zur Anlage kommen kann. Erfindungsgemäß besitzt der Haltebereich 12 im Querschnitt eine konvexe Krümmung. Entsprechend den Figuren 1 bis 3 weist der Platinenträger 22 entlang von sich gegenüberliegenden Längsseiten des jeweiligen Haltebereichs 12 Halteelemente 23 auf. Diese dienen zum Befestigen und flächigen Andrücken der jeweiligen Platine 8 am Platinenträger 22. Zu diesem Zweck sind besagte Halteelemente 23 plastisch umgeformt, derart, dass sie jeweils einen Längsseitenrand 24 der jeweiligen Platine 8 seitlich übergreifen.

Zweckmäßig handelt es sich bei den Halteelementen 23 des jeweiligen Haltebereichs 12 um Haltestege, die sich an den Längsseiten des jeweiligen Haltebereichs 12 gegenüberliegen und die sich jeweils entlang der jeweiligen Längsseite des Haltebereichs 12 unterbrechungsfrei erstrecken. Somit sind zumindest zwei einander im jeweiligen Haltebereich 12 gegenüberliegende Haltestege 23 vorgesehen, die sich in der Längsrichtung des Platinenträgers 22 erstrecken. Zweckmäßig handelt es sich beim Platinenträger 22 um ein Strangprofil, vorzugsweise um ein metallisches Strangprofil, bei dem die stegförmigen Halteelemente 23 integral ausgeformt sind. In diesem Fall erstrecken sich die Halteelemente 23, die aufgrund ihrer bevorzugten Bauform im Folgenden auch als Haltestege 23 bezeichnet werden können, über die gesamte Länge des im Strangpressverfahren hergestellten Platinenträgers 22. Somit erstrecken sich die Haltestege 23 auch über die gesamte Länge der jeweiligen Platine 8, wodurch die jeweilige Platine 8 über ihre gesamte Länge an beiden Längsseitenrändern 24 gegen den Haltebereich 12 angedrückt und am Platinenträger 22 befestigt ist. Die Verbindung zwischen der jeweilige Platine 8 und dem Platinenträger 22 ist mit Hilfe der seitlich angeordneten und umgeformten Haltestege 23 so effektiv, dass grundsätzlich auf eine Wärmeleitpaste zwischen der Platine 8 und dem Platinenträger 8 verzichtet werden kann.

Wie sich den Figuren 3a bis 3d besonders deutlich entnehmen lässt, kann das jeweilige Halteelement 23 einen den jeweiligen Längsseitenrand 24 der jeweiligen Platine 8 umgreifenden Greifbereich 25 und einen Umformbereich 26 aufweisen, der den Greifbereich 25 mit dem Platinenträger 22 verbindet. Die plastische Umformung des jeweiligen Halteelements 23, mit deren Hilfe die Fixierung und das Andrücken der Platine 8 am Platinenträger 22 bewirkt werden soll, erfolgt dabei weitgehend innerhalb des Umformbereichs 26, so dass der jeweilige Greifbereich 25 seine Geometrie und seine Funktionalität beibehalten kann. Beispielsweise kann gemäß der in den Figuren 3a bis 3d gezeigten Ausführungsform der Greifbereich 25 jeweils eine Rastkontur 27 aufweisen, die mit je einer an der Abdeckung 21 ausgebildeten Gegenrastkontur 28 zusammenwirkt, um die Abdeckung 21 mit dem Platinenträger 22 zu verrasten.

Damit die plastische Umformung des jeweiligen Halteelements 23 im Umformbereich 26 erfolgt, besitzt der Umformbereich 26 quer zur Längsrichtung des Platinenträgers 22 eine geringere Wandstärke als der zugehörige Greifbereich 25. Durch das Vorsehen eines derartigen Umformbereichs 26 wird außerdem eine extreme Vereinfachung des Umformvorgangs erreicht, da ein hierzu verwendetes Umformwerkzeug ohne Weiteres am Greifbereich 25 angreifen kann, um im Umformbereich 26 die gewünschte plastische Umformung zu bewirken.

Damit das jeweilige Haltelement 23 im umgeformten Zustand die jeweilige Platine 8 seitlich sicher übergreifen kann, ist eine in Figur 3a angedeutete Höhe 28 des jeweiligen Halteelements 23 größer als eine in Figur 3b angedeutete Dicke 29 der jeweiligen Platine 8. Die Höhe 28 ist dabei von einem mit dem Platinenträger 22 verbundenen festen Ende 30 des jeweiligen Halteelements 23 bis zu einem vom festen Ende 30 entfernten freien Ende 31 des jeweiligen Halteelements 23 gemessen.

Bevorzugt ist für das jeweilige Leuchtmittel 7 eine Ausführungsform, bei der die LEDs 9 in einer einzigen, geradlinigen Reihe an der Platine 8 angeordnet sind. Die jeweilige LED-Reihe erstreckt sich in den Figuren parallel zur Längsrichtung des Platinenträgers 22 und somit senkrecht zur Zeichnungsebene. Diese eine LED-Reihe ist dabei bevorzugt mittig an der Platine 8 angeordnet. Durch das seitliche, an den Längsseitenrändern 24 bewirkte Andrücken der Platine 8 gegen den Haltebereich 12 erfolgt auch eine bezüglich der LED-Reihe symmetrische Anpressung der Platine 8 gegen den Platinenträger 22, was die effiziente Wärmeabfuhr begünstigt.

Ein vorteilhaftes Verfahren zum Herstellen einer Leuchteinrichtung 10 wird im Folgenden anhand der Figuren 3a bis 3d näher erläutert.

Gemäß Figur 3a wird der Platinenträger 22, der hier dem Tragkörper 20 entspricht, als Strangprofil gezielt so hergestellt, dass sich die stegförmigen Halteelemente 23 in einer in den Figuren 3a und 3b wiedergegebenen Ausgangsstellung befinden, die einem unverformten Ausgangszustand der Halteelemente 23 entspricht. Sofern sich die Halteelemente 23 in diesem Ausgangszustand befinden, kann gemäß Figur 3b die jeweilige Platine 8 besonders einfach in den jeweiligen Haltebereich 12 eingelegt werden. Anschließend können gemäß Figur 3c die Halteelemente 23 plastisch umgeformt werden, derart, dass sie jeweils einen Längsseitenrand 24 der Platine 8 übergreifen. Dabei drücken die Halteelemente 23 die Platine 8 gegen den Haltebereich 12 an. Der Umformprozess kann dabei beispielsweise durch einen Rolliervorgang realisiert werden. Ein derartiges Rollieren lässt sich beim geradlinigen Platinenträger 22 besonders einfach realisieren. Nach dem Umformen der Halteelemente 23 kann gemäß Figur 3d die Abdeckung 21 am Platinenträger 22 bzw. am Tragkörper 20 angebracht werden. Hierbei rasten die Gegenrastkonturen 28 der Abdeckung 21 in die Rastkonturen 27 der Halteelemente 23 ein.

## Patentansprüche

1. Leuchteinrichtung,
- mit mindestens einer länglichen und geradlinigen Platine (8), die an ihrer Vorderseite mehrere LEDs (9) trägt,
- mit einem länglichen und geradlinigen Platinenträger (22), an dem die jeweilige Platine (8) befestigt ist,
- wobei der Platinenträger (22) wenigstens einen Haltebereich (12) zur Aufnahme wenigstens einer solchen Platine (8) aufweist,
- wobei der Platinenträger (22) entlang von sich gegenüberliegenden Längsseiten des jeweiligen Haltebereichs (12) Halteelemente (23) aufweist,
- wobei die Halteelemente (23) zum Befestigen und Andrücken der jeweiligen Platine (8) am Platinenträger (22) plastisch umgeformt sind, so dass sie jeweils einen Längsseitenrand (24) der jeweiligen Platine (8) übergreifen,
- wobei das jeweilige Halteelement (23) einen den jeweiligen Längsseitenrand (24) der Platine (8) umgreifenden Greifbereich (25) und einen den Greifbereich (25) mit dem Platinenträger (22) verbindenden Umformbereich (26) aufweist,
- wobei die plastische Umformung des jeweiligen Halteelements (23) zum Festlegen der jeweiligen Platine (8) am Platinenträger (22) weitgehend im Umformbereich (26) erfolgt,
- wobei die Rückseite der jeweiligen Platine (8) eben ausgestaltet ist,
**dadurch gekennzeichnet,**
- **dass** der zugehörige Haltebereich (12) im Querschnitt zur Platine (8) hin konvex gekrümmt ist,
- **dass** eine quer zur Längsrichtung des Platinenträgers (22) gemessene Wandstärke des jeweiligen Halteelements (23) im Umformbereich (26) kleiner ist als im Greifbereich (25).

2. Leuchteinrichtung nach Anspruch 1,
**dadurch gekennzeichnet,**
**dass** die Halteelemente des jeweiligen Haltebereichs (12) durch wenigstens zwei Haltestege (23) gebildet sind, die sich an den Längsseiten des jeweiligen Haltebereichs (12) gegenüberliegen und die sich jeweils entlang der jeweiligen Längsseite unterbrechungsfrei erstrecken.

3. Leuchteinrichtung nach Anspruch 2,
**dadurch gekennzeichnet,**
**dass** an jeder Längsseite des jeweiligen Haltebereichs (12) nur ein Haltesteg (23) angeordnet ist.

4. Leuchteinrichtung nach Anspruch 3,
**dadurch gekennzeichnet,**
**dass** sich der jeweilige Haltesteg (23) zumindest von dem einen Längsende der jeweiligen Platine (8) bis zum anderen Längsende der jeweiligen Platine (8) erstreckt.

5. Leuchteinrichtung nach einem der Ansprüche 1 bis 4,
**dadurch gekennzeichnet,**
**dass** das jeweilige Halteelement (23) an einem den jeweiligen Haltebereich (12) aufweisenden Körper des Platinenträgers (22) integral ausgeformt ist.

6. Leuchteinrichtung nach einem der Ansprüche 1 bis 5,
**dadurch gekennzeichnet,**
- **dass** der Platinenträger (22) einen Körper aufweist, der durch ein Strangprofil gebildet ist, und/oder
- **dass** der Platinenträger (22) einen metallischen Körper aufweist.

7. Leuchteinrichtung nach einem der Ansprüche 1 bis 6,
**dadurch gekennzeichnet,**
**dass** die LEDs (9) an der jeweiligen Platine (8) entlang wenigstens einer sich in der Längsrichtung der Platine (8) erstreckenden geradlinigen Reihe angeordnet sind.

8. Leuchteinrichtung nach einem der Ansprüche 1 bis 7,
**dadurch gekennzeichnet,**
**dass** das jeweilige Halteelement (23) eine Höhe (28) aufweist, die von einem mit dem Platinenträger (22) verbundenen festen Ende (30) des jeweiligen Halteelements (23) bis zu einem vom festen Ende (23) entfernten freien Ende (31) des jeweiligen Halteelements (23) gemessen ist und die größer ist als eine Dicke (29) der jeweiligen Platine (8).

9. Leuchteinrichtung nach einem der Ansprüche 1 bis 8,
**dadurch gekennzeichnet,**
- **dass** die Leuchteinrichtung (10) einen Geräteträger (3) einer Leuchte (1) aufweist, die ein Tragprofil (2) zur Wandmontage oder Deckenmontage besitzt, an dem der Geräteträger (3) lösbar befestigt ist, oder
- **dass** die Leuchteinrichtung (10) durch einen Tragkörper (20) einer Lampe (19) gebildet ist, die außerdem eine Abdeckung (21) aufweist, die am Tragkörper (20) befestigt ist.

10. Platinenträger für eine Leuchteinrichtung (10) nach einem der Ansprüche 1 bis 9,
- wobei der Platinenträger (22) zumindest einen Haltebereich (12) aufweist, in dem wenigstens eine mehrere LEDs (9) aufweisende Platine (8) anbringbar ist,
- wobei der Platinenträger (22) entlang von sich gegenüberliegenden Längsseiten des jeweiligen Haltebereichs (12) Halteelemente (23) zum Festlegen der jeweiligen Platine (8) am Platinenträger (22) aufweist,
- wobei die Halteelemente (23) von einem Körper des Platinenträgers (22) abstehen und so dimensioniert sind, dass sie zum Befestigen und Anpressen einer im jeweiligen Haltebereich (12) angeordneten Platine (8) am Platinenträger (22) plastisch umformbar sind, derart, dass sie einen Längsseitenrand (24) der jeweiligen Platine (8) übergreifen,
- wobei das jeweilige Halteelement (23) einen den jeweiligen Längsseitenrand (24) der Platine (8) umgreifenden Greifbereich (25) und einen den Greifbereich (25) mit dem Platinenträger (22) verbindenden Umformbereich (26) aufweist,
- wobei die plastische Umformung des jeweiligen Halteelements (23) zum Festlegen der jeweiligen Platine (8) am Platinenträger (22) weitgehend im Umformbereich (26) erfolgt,
**dadurch gekennzeichnet,**
- **dass** der jeweilige Haltebereich (12) im Querschnitt zur Platine (8) hin konvex gekrümmt ist,
- **dass** eine quer zur Längsrichtung des Platinenträgers (22) gemessene Wandstärke des jeweiligen Halteelements (23) im Umformbereich (26) kleiner ist als im Greifbereich (25).

## Claims

1. Lighting device,
- with at least one elongated and straight circuit board (8) carrying multiple LEDs (9) at the front side,
- with an elongated and straight circuit board carrier (22) to which the respective circuit board (8) is mounted,
- wherein the circuit board carrier (22) comprises at least one holding area (12) for receiving at least one such circuit board (8),
- wherein the circuit board carrier (22) comprises holding elements (23) along opposite longitudinal sides of the respective holding area (12),
- wherein the holding elements (23), for mounting the respective circuit board (8) and pressing it against the circuit board carrier (22), are plastically deformed such that they each grip an edge (24) of the longitudinal side of the respective circuit board (8),
- wherein the respective holding element (23) comprises a gripping area (25) gripping around the respective edge (24) of the longitudinal side of the respective circuit board (8) and a deformation area (26) connecting the gripping area (25) to the circuit board carrier (22),
- wherein the plastic deformation of the respective holding element (23) for attaching the respective circuit board (8) on the circuit board carrier (22) largely takes place in the deformation area (26),
- wherein the rear side of the respective circuit board (8) is flat,
**characterized in that**
- the respective holding area (12) is convexly curved in cross-section with respect to the circuit board (8),
- a wall thickness of the respective holding element (23) measured transversely to the longitudinal direction of the circuit board carrier (22) is smaller in the deformation area (26) than in the gripping area (25).

2. Lighting device according to claim 1,
**characterized in that**
the holding elements of the respective holding area (12) are formed by at least two holding bars (23) lying opposite each other on the longitudinal sides of the respective holding area (12) and each extending continuously along the respective longitudinal side.

3. Lighting device according to claim 2,
**characterized in that**
only one holding bar (23) is arranged on each longitudinal side of the respective holding area (12).

4. Lighting device according to claim 3,
**characterized in that**
the respective holding bar (23) extends at least from the one longitudinal end of the respective circuit board (8) to the other longitudinal end of the respective circuit board (8).

5. Lighting device according to any of claims 1 to 4,
**characterized in that**
the respective holding element (23) is integrally formed on a body of the circuit board carrier (22) comprising the respective holding area (12).

6. Lighting device according to any of claims 1 to 5,
**characterized in that**
- the circuit board carrier (22) comprises a body formed by an extruded profile, and/or
- the circuit board carrier (22) comprises a metallic body.

7. Lighting device according to any of claims 1 to 6,
**characterized in that**
the LEDs (9) are arranged on the respective circuit board (8) along at least one straight line extending in the longitudinal direction of the circuit board (8).

8. Lighting device according to any of claims 1 to 7,
**characterized in that**
the respective holding element (23) has a height (28), which is measured from a fixed end (30) of the respective holding element (23) that is connected with the circuit board carrier (22) to a free end (31) of the respective holding element (23) that is at a distance to the fixed end (23), and which is greater than a thickness (29) of the respective circuit board (8).

9. Lighting device according to any of claims 1 to 8,
**characterized in that**
- the lighting device (10) comprises a device carrier (3) of a light (1) having a support profile (2) for mounting on a wall or ceiling, on which the device carrier (3) is detachably mounted, or
- the lighting device (10) is formed by a carrier body (20) of a lamp (19) further comprising a cover (21) attached to the carrier body (20).

10. Circuit board carrier for a lighting device (10) according to any of claims 1 to 9,
- wherein the circuit board carrier (22) comprises at least one holding area (12) in which at least one circuit board (8) comprising multiple LEDs (9) can be mounted,
- wherein the circuit board carrier (22) comprises holding elements (23) along opposite longitudinal sides of the respective holding area (12) for attaching the respective circuit board (8) on the circuit board carrier (22),
- wherein the holding elements (23) protrude from a body of the circuit board carrier (22) and are dimensioned such that they are plastically deformable for mounting a circuit board (8) arranged in the respective holding area (12) and pressing it against the circuit board carrier (22), such that they grip an edge (24) of the longitudinal side of the respective circuit board (8),
- wherein the respective holding element (23) comprises a gripping area (25) gripping around the respective edge (24) of the longitudinal side of the circuit board (8) and a deformation area (26) connecting the gripping area (25) to the circuit board carrier (22),
- wherein the plastic deformation of the respective holding element (23) for attaching the respective circuit board (8) on the circuit board carrier (22) largely takes place in the deformation area (26),
**characterized in that**
- the respective holding area (12) is convexly curved in cross-section with respect to the circuit board (8),
- a wall thickness of the respective holding element (23) measured transversely to the longitudinal direction of the circuit board carrier (22) is smaller in the deformation area (26) than in the gripping area (25).

## Revendications

1. Dispositif d'éclairage,
- avec au moins un circuit imprimé (8) allongé et rectiligne, qui porte plusieurs LED (9) sur sa face avant,
- avec un support de circuit imprimé (22) allongé et rectiligne, au niveau duquel le circuit imprimé (8) correspondant est fixé,
- dans lequel le support de circuit imprimé (22) présente au moins une zone de retenue (12) pour la réception d'au moins un tel circuit imprimé (8),
- dans lequel le support de circuit imprimé (22) présente des éléments de retenue (23) le long de cotés longitudinaux se faisant face de la zone de retenue (12) correspondante,
- dans lequel les éléments de retenue (23) sont déformés plastiquement pour la fixation et l'application du circuit imprimé (8) correspondant sur le support de circuit imprimé (22), de sorte qu'ils chevauchent respectivement un bord latéral longitudinal (24) du circuit imprimé (8) correspondant,
- dans lequel l'élément de retenue (23) correspondant présente une zone de préhension (25) chevauchant le bord latéral longitudinal (24) correspondant du circuit imprimé (8) et une zone de déformation (26) reliant la zone de préhension (25) au support de circuit imprimé (22),
- dans lequel la déformation plastique de l'élément de retenue (23) correspondant pour la fixation du circuit imprimé (8) correspondant sur le support de circuit imprimé (22) se fait en grande partie dans la zone de la déformation (26),
- dans lequel la face arrière du circuit imprimé (8) correspondant est configurée plate,
**caractérisé en ce**
- **que** la zone de retenue (12) associée a une section transversale courbe convexe par rapport au circuit imprimé (8),
- **qu'**une épaisseur de paroi de l'élément de retenue (23) correspondant mesurée transversalement au sens longitudinal du support de circuit imprimé (22) est plus petite dans la zone de déformation (26) que dans la zone de préhension (25).

2. Dispositif d'éclairage selon la revendication 1,
**caractérisé en ce**
**que** les éléments de retenue de la zone de retenue (12) correspondante sont formés par au moins deux nervures de retenue (23), qui se font face au niveau des côtés longitudinaux de la zone de retenue (12) correspondante et s'étendent sans interruption respectivement le long du côté longitudinal correspondant.

3. Dispositif d'éclairage selon la revendication 2,
**caractérisé en ce**
**que** seule une nervure de retenue (23) est agencée au niveau de chaque côté longitudinal de la zone de retenue (12) correspondante.

4. Dispositif d'éclairage selon la revendication 3,
**caractérisé en ce**
**que** la nervure de retenue (23) correspondante s'étend au moins de l'une extrémité longitudinale du circuit imprimé (8) correspondant à l'autre extrémité longitudinale du circuit imprimé (8) correspondant.

5. Dispositif d'éclairage selon l'une quelconque des revendications 1 à 4,
**caractérisé en ce**
**que** l'élément de retenue (23) correspondant est formé d'un seul tenant au niveau d'un corps du support de circuit imprimé (22) présentant la zone de retenue (12) correspondante.

6. Dispositif d'éclairage selon l'une quelconque des revendications 1 à 5,
**caractérisé en ce**
- **que** le support de circuit imprimé (22) présente un corps, qui est formé par un profil extrudé, et/ou
- **que** le support de circuit imprimé (22) présente un corps métallique.

7. Dispositif d'éclairage selon l'une quelconque des revendications 1 à 6,
**caractérisé en ce**
**que** les LED (9) sont agencées sur le circuit imprimé (8) correspondant le long d'au moins une ligne rectiligne s'étendant dans le sens longitudinal du circuit imprimé (8).

8. Dispositif d'éclairage selon l'une quelconque des revendications 1 à 7,
**caractérisé en ce**
**que** l'élément de retenue (23) correspondant présente une hauteur (28), qui est mesurée d'une extrémité fixe (30) de l'élément de retenue (23) correspondant reliée au support de circuit imprimé (22) à une extrémité libre (31) de l'élément de retenue (23) correspondant éloignée de l'extrémité fixe (23) et qui est supérieure à une épaisseur (29) du circuit imprimé (8) correspondant.

9. Dispositif d'éclairage selon l'une quelconque des revendications 1 à 8,
**caractérisé en ce**
- **que** le dispositif d'éclairage (10) présente un support d'appareil (3) d'un luminaire (1), qui possède un profil porteur (2) pour le montage mural ou le montage au plafond, sur lequel le support d'appareil (3) est fixé de manière amovible, ou
- **que** le dispositif d'éclairage (10) est formé par un corps porteur (20) d'une lampe (19), qui présente également un recouvrement (21), qui est fixé au corps porteur (20).

10. Support de circuit imprimé pour un dispositif d'éclairage (10) selon l'une quelconque des revendications 1 à 9,
- dans lequel le support de circuit imprimé (22) présente au moins une zone de retenue (12), dans laquelle au moins un circuit imprimé (8) présentant plusieurs LED (9) peut être monté,
- dans lequel le support de circuit imprimé (22) présente des éléments de retenue (23) le long de cotés longitudinaux se faisant face de la zone de retenue (12) correspondante pour la fixation du circuit imprimé (8) correspondant sur le support de circuit imprimé (22),
- dans lequel les éléments de retenue (23) font saillie d'un corps du support de circuit imprimé (22) et sont dimensionnés de façon à être plastiquement déformables pour la fixation et l'application d'un circuit imprimé (8) agencé dans la zone de retenue (12) correspondante sur le support de circuit imprimé (22), de telle manière qu'ils chevauchent un bord latéral longitudinal (24) du circuit imprimé (8) correspondant,
- dans lequel l'élément de retenue (23) correspondant présente une zone de préhension (25) chevauchant le bord latéral longitudinal (24) correspondant du circuit imprimé (8) et une zone de déformation (26) reliant la zone de préhension (25) au support de circuit imprimé (22),
- dans lequel la déformation plastique de l'élément de retenue (23) correspondant pour la fixation du circuit imprimé (8) correspondant sur le support de circuit imprimé (22) se fait en grande partie dans la zone de la déformation (26),
**caractérisé en ce**
- **que** la zone de retenue (12) correspondante a une section transversale courbe convexe par rapport au circuit imprimé (8),
- **qu'**une épaisseur de paroi de l'élément de retenue (23) correspondant mesurée transversalement au sens longitudinal du support de circuit imprimé (22) est plus petite dans la zone de déformation (26) que dans la zone de préhension (25).
